# FASCICULE DE BREVET EUROPEEN

(11) **EP 0 861 413 B1**
(45) Date de publication et mention de la délivrance du brevet: **24.05.2000**
(21) Numéro de dépôt: 96938299.3
(22) Date de dépôt: 12.11.1996
(51) Int. Cl.: F42B 8/26

(54) **GRENADE FRAGMENTABLE EN PROJECTILES DE FAIBLE ENERGIE CINETIQUE**
HANDGRANATE, DEREN KÖRPER IN MEHRERE GESCHOSSE MIT KLEINER KINETISCHER ENERGIE ZERFÄLLT
GRENADE FRAGMENTABLE INTO LOW KINETIC ENERGY PROJECTILES

(30) Priorité: 16.11.1995 FR 9513590
(43) Date de publication de la demande: 02.09.1998
(73) Titulaire: Societé d'Application des Procédés Lefebvre, 61150 La Ferte-Fresnel (FR); Lefebvre, Jean-Pascal, 61190 Randonnai (FR)
(72) Inventeur: LEFEBVRE, Jean-Pascal, F-61190 Randonnai (FR)
(74) Mandataire: Farges, Roger
(86) Numéro de dépôt international: FR9601784
(87) Numéro de publication internationale: WO9718435

(56) Documents cités:
- EP-A- 0 164 691
- DE-A- 2 433 289
- DE-A- 2 901 693
- US-A- 3 911 824

## Description

L'invention concerne le domaine des armes à feu et plus précisément une grenade fragmentable en projectiles de faible énergie cinétique afin de ne pas provoquer de blessures sérieuses aux personnes atteintes par ceux-ci mais de constituer néanmoins une arme suffisamment dissuasive à l'encontre de fauteurs de troubles violents à l'ordre public.

Les grenades utilisées actuellement par les forces de l'ordre lorsqu'elles sont en situation critique, contiennent le plus souvent un produit susceptible de se transformer en gaz ayant une action physiologique incommodante sur l'être humain, par exemple un gaz lacrymogène. Cependant, ces grenades ne sont pas adaptées à toutes les situations, et en particulier en cas d'encerclement ou de confinement de l'utilisateur à l'intérieur d'un local, car l'action incommodante du gaz s'applique aussi bien à cet utilisateur qu'aux fauteurs de troubles.

En vue d'éviter cet inconvénient, l'objet du document EP-A-0 164 691 est un dispositif constitué d'un boîtier contenant des projectiles en caoutchouc, destiné à être fixé à un cache-flammes ou à un manchon lance-grenades de bouche de fusil dans lequel est logé une cartouche propulsive. Le boîtier présente une forme générale cylindrique, et est fermé par un obturateur à son extrémité libre opposée à la bouche du fusil ; les projectiles sont de petits plots cylindriques en caoutchouc disposés pour former plusieurs empilements cylindriques adjacents s'étendant chacun dans le boîtier dans la direction de l'axe longitudinal de celui-ci. Le dispositif ne contient aucune chaîne pyrotechnique et n'est donc pas une grenade ; aussi, lors de l'explosion de la cartouche, les gaz formés propulsent les plots qui sont éjectés hors du boîtier en détruisant celui-ci principalement dans la région de son obturateur, qui est conçu pour être l'élément le plus fragile, d'où il résulte que les plots sont projetés dans un volume limité approximativement par un cône centré sur l'axe longitudinal du canon du fusil et s'étendant en s'évasant depuis la bouche du fusil dans cette direction.

L'invention a pour but de remédier à cet inconvénient en créant une grenade permettant à ses utilisateurs tels que des membres de forces de l'ordre, en situation critique de maintien de l'ordre dépassée, de disperser ou au moins de déstabiliser momentanément des délinquants ou des fauteurs de troubles violents et ainsi de s'allouer les quelques secondes nécessaires à une décision de désenclavement ou d'interpellation, et cela même dans un emplacement confiné tel qu'un local.

A cet effet, l'invention concerne une grenade fragmentable en projectiles de faible énergie cinétique, du type comportant un dispositif allumeur associé à un détonateur logé dans une gaine, grenade caractérisée en ce qu'elle comporte à l'extérieur de la gaine, pour tenir lieu de corps de grenade, des plots individuels en matière non métallique solidarisés chacun à la gaine par des moyens d'assemblage adaptés à se désassembler lors d'une explosion du détonateur, de sorte que cette explosion entraîne la projection des plots individuels.

Comme les plots sont solidarisés à la gaine sans interposition de produit explosif, et comme ces plots sont en une matière non métallique, leur énergie cinétique est relativement faible et l'impact est sensiblement amorti, ce qui réduit notablement leur capacité à provoquer des blessures graves.

D'autres caractéristiques et avantages de l'invention ressortiront de la description qui va suivre d'une forme de réalisation de l'invention donnée à titre d'exemple non limitatif et illustrée par les dessins ci-joints dans lesquels :
- la figure 1 est une section longitudinale schématique d'une partie d'une grenade selon l'invention,
- la figure 2 est une section transversale schématique de la grenade de la figure 1, selon la ligne II-II de cette figure, et
- la figure 3 est une vue agrandie d'une partie de la figure 2, montrant mieux la forme d'un plot entrant dans la constitution d'une grenade selon l'invention et la solidarisation de ce plot à la gaine pour le détonateur.

La grenade dont une partie est représentée schématiquement sur les figures comporte une gaine tubulaire 1 de forme générale cylindrique adaptée à recevoir intérieurement un détonateur 2 associé à un allumeur 3 ; sur la figure 1, l'allumeur de l'ensemble allumeur-détonateur dont le contour est esquissé en trait fin, est celui d'une grenade à main, mais naturellement un allumeur destiné à permettre le lancement de la grenade au moyen d'une arme à feu, par exemple tel que celui connu commercialement et dans la technique sous le nom d'allumeur BTR, est parfaitement utilisable et interchangeable avec cet allumeur manuel 3 ; la gaine 1 est tubulaire, ouverte à une extrémité pour l'introduction du détonateur et la fixation de l'allumeur, et comporte à son extrémité un fond 11 ; de préférence, le détonateur contient un explosif de type "civil", donc peu rapide, de telle sorte que la montée en pression soit inférieure à celle d'une grenade conventionnelle.

La grenade comporte, au lieu d'un corps classique constitué par exemple en fonte ou en alliage léger (selon que la grenade est du type "défensive" ou "offensive") contenant un produit explosif, un corps constitué de plots distincts en matière non métallique solidarisés chacun à la gaine par des moyens d'assemblage mutuel du plot et de la gaine. Les plots 4 peuvent également, tout en restant indépendants les uns des autres, être de plus solidarisés à la gaine 1 en étant serrés contre elle ; s'ils le sont, ils peuvent l'être soit en bloc, par un unique organe d'entourage, soit par groupes, par plusieurs organes ; on peut par exemple ainsi avoir une solidarisation globale des plots à la gaine au moyen, en tant qu'organe d'entourage, d'une enveloppe 5 telle qu'une enveloppe en matière thermorétractable, disposée autour de l'ensemble des plots 4 et thermorétractée sur eux, comme sur les figures, ou avoir une solidarisation par groupes telle qu'un cerclage au moyen de joints toriques.

De préférence, les plots 4 sont en un matériau souple déformable élastiquement, par exemple un élastomère tel que le caoutchouc naturel ou un équivalent synthétique.

La solidarisation des plots individuels 4 à la gaine peut être assurée par des moyens d'assemblage divers pourvu que ces moyens permettent aux plots de se désassembler de la gaine aisément lors d'une explosion du détonateur et d'être projetés en direction radiale vers l'extérieur par rapport à la gaine avec une répartition spatiale régulière et des énergies respectives voisines. Dans le cas représenté sur les figures, les moyens d'assemblage sont constitués par le fait que chaque plot comporte, en saillie sur un corps 41, un téton 42 présentant une forme extérieure approximativement de révolution mais comportant une fente longitudinale et un renflement s'étendant notamment dans une direction perpendiculaire au plan de la fente, dans la région de son extrémité, téton adapté à être clipsé dans un trou 12 de la paroi latérale de la gaine, dont le diamètre est inférieur à la plus grande dimension extérieure du renflement mais supérieur à celui d'une zone rétrécie du téton par lequel celui-ci est raccordé au corps du plot. Cependant, si la matière constituant le téton 42 est suffisamment compressible, celui-ci peut éventuellement ne comporter ni fente, ni renflement, ni zone rétrécie, le diamètre du trou 12 correspondant de la gaine étant légèrement inférieur au diamètre extérieur du téton lorsque celui-ci n'est pas comprimé, le téton étant ensuite emboîté à force dans le trou. Egalement, chaque plot 4 peut être solidarisé à la gaine par plusieurs tétons 42 et plusieurs trous 12 correspondants dans la gaine. D'autres types d'assemblages sont également possibles, par exemple à queue d'aronde, par accrochage, par collage, etc. Si l'assemblage est suffisamment ferme pour empêcher la désolidarisation des plots par rapport à la gaine sous l'effet d'un faible effort exercé sur eux (par exemple celui dû au frottement des plots contre le tissu d'un vêtement lors de l'introduction ou du retrait de la grenade d'une poche de ce vêtement), ils peuvent ne pas être par ailleurs serrés contre la gaine par un (ou plusieurs) organe(s) d'entourage.

Le corps 41 des plots peut revêtir un grand nombre de formes, en fonction de la disposition des plots autour de la gaine.

Dans l'exemple représenté sur les figures, les plots 41 sont juxtaposés annulairement autour de la gaine, en plusieurs couronnes identiques elles-mêmes juxtaposées en se succédant le long de l'axe central de la gaine 1 pour constituer un corps de grenade extérieurement de forme générale cylindrique. Le corps 41 des plots 4 présente une forme générale en prisme droit dont la base (donc la section droite) est en forme approximativement de trapèze isocèle dont les côtés rectilignes parallèles sont remplacés par des côtés curvilignes concentriques pour constituer un tronçon de couronne circulaire, le petit côté appartenant à la face du corps 41 du plot destinée à être accolée à la gaine et raccordée au téton 42 ayant un rayon approximativement égal au rayon extérieur de la gaine 1, et dont les angles sont remplacés par des zones arrondies ; l'angle dièdre formé par les faces latérales inclinées du prisme dépend naturellement du nombre de plots constituant la couronne, et dans le cas de six plots, il est approximativement de 60 degrés ; de manière générale, cet angle est approximativement égal à 360 degrés/n, n étant le nombre de plots s'étendant le long de la couronne.

Dans le cas où il existe des organes d'entourage encerclant chacun une couronne, la face extérieure bombée de chaque plot 4 peut comporter une rainure de positionnement pour cet organe d'entourage.

Dans la forme de réalisation représentée sur les figures, on a quatre couronnes de six plots prismatiques chacune, sur une seule couche, donc vingt-quatre plots, se succédant sur une longueur de 120 mm environ avec un diamètre extérieur de soixante millimètres, mais cet exemple n'est naturellement pas limitatif, pas plus en ce qui concerne la forme des plots, que leur nombre, ou les dimensions de la grenade. Il existe un léger jeu entre les plots de la même couronne et entre les couronnes, de l'ordre de quelques dixièmes de millimètres, et une seule couche de plots ce qui semble avantageux pour faciliter une répartition homogène dans l'espace des plots lors de leur projection.

Le matériau constituant la gaine peut être le même que celui constituant les plots.

Comme on l'a vu, le dispositif allumeur peut aussi bien être un allumeur de grenade à main qu'un allumeur de grenade à fusil ou analogue.

Dans le premier cas, le dispositif allumeur comporte un bouchon auquel est solidarisé un levier, et des moyens de solidarisation du levier au bouchon comprenant une goupille solidarisée à un anneau de tirage ; dans le deuxième, il comporte un bouchon d'autopropulsion contenant une charge destinée à provoquer la projection de la grenade et une chaîne pyrotechnique de retard, muni d'une amorce de percussion, l'ensemble, jouant le rôle d'une cartouche, étant destiné à être introduit dans le canon du fusil, ce qui rend la grenade indépendante de l'arme proprement dite qui déclenche le processus de propulsion.

Ainsi, dans le premier cas, la grenade est projetable à la main, et dans le second au moyen d'une arme à feu telle qu'un fusil comme cela est classique : l'utilisateur tire, la grenade proprement dite, projetée, se sépare du dispositif allumeur, et peut atteindre une distance proche d'une centaine de mètres, l'explosion survenant, selon le réglage de la chaîne pyrotechnique, avec un retard de 2,5 à 6 secondes environ ; dans les deux cas, l'explosion entraîne le désassemblage des plots 4 et de la gaine 1, et dans la plupart des cas la destruction au moins partielle des moyens d'assemblage 42, 12, et de la gaine 1 ainsi que de l'organe ou des organes d'entourage 5 des plots, s'il y en a ; les plots 4 sont alors projetés comme dans le cas d'une grenade conventionnelle, mais avec une violence moins grande par suite du choix de l'explosif du détonateur et de l'absence d'explosif autour de la gaine du détonateur, et un impact relativement amorti grâce au choix du matériau constituant les plots.

Bien entendu, l'invention n'est pas limitée à la forme de réalisation ci-dessus décrite et représentée, et on pourra en prévoir d'autres formes sans sortir de son cadre.

## Revendications

1. Grenade fragmentable en projectiles de faible énergie cinétique, du type comportant un dispositif allumeur (3) associé à un détonateur (2) logé dans une gaine (1), grenade caractérisée en ce qu'elle comporte à l'extérieur de la gaine (1), pour tenir lieu de corps de grenade, des plots (4) individuels en matière non métallique solidarisés chacun à la gaine par des moyens d'assemblage (12, 41) adaptés à se désassembler lors d'une explosion du détonateur (2), de sorte que cette explosion entraîne la projection des plots individuels.

2. Grenade selon la revendication 1, caractérisée en ce qu'elle comporte, autour des plots (4), au moins un organe d'entourage (5) serrant ceux-ci contre la gaine (1), adapté à être détruit lors d'une explosion du détonateur (2).

3. Grenade selon la revendication 1, caractérisée en ce que les plots (4) sont en un matériau souple déformable élastiquement.

4. Grenade selon la revendication 3, caractérisée en ce que le matériau est un élastomère.

5. Grenade selon la revendication 1, caractérisée en ce que les moyens d'assemblage (12, 42) sont des moyens de clipsage dont sont munis respectivement la gaine (1) et chacun des plots individuels (4).

6. Grenade selon la revendication 1, caractérisée en ce que les plots (4) sont juxtaposés annulairement autour de la gaine (1), sur plusieurs couronnes elles-mêmes juxtaposées le long d'un même axe central pour constituer un corps extérieurement de forme générale cylindrique.

7. Grenade selon la revendication 1, caractérisée en ce que les plots présentent des faces latérales inclinées.

8. Grenade selon la revendication 2, caractérisée en ce que l'organe d'entourage (5) est une enveloppe en matériau thermorétractable, qui a été thermorétractée.

9. Grenade selon la revendication 1, caractérisée en ce que le dispositif allumeur (3) comporte un bouchon auquel est solidarisé un levier, et des moyens de solidarisation du levier au bouchon comprenant une goupille solidarisée à un anneau.

10. Grenade selon la revendication 1, caractérisée en ce que le dispositif allumeur comporte un bouchon contenant au moins une charge pyrotechnique, et une amorce.

## Patentansprüche

1. Handgranate, die in Geschosse niedriger kinetischer Energie zersplittert, mit einer in einer Hülse (1) angeordneten, mit einer Sprengkapsel (2) verbundenen Zündvorrichtung (3), dadurch charakterisiert, dass die Handgranate, außerhalb der Hülse (1) angeordnet, einzelne Klötzchen (4) aus einem nicht metallischen Material aufweist, die als Handgranatenkörper dienen, und von denen ein jedes mittels einer Montiereinrichtung (12, 41), die so ausgeführt ist, daß sie sich bei einer Explosion der Zündkapsel (2) so zerlegt, daß die Explosion das Wegschleudern der einzelnen Klötzchen auslöst, mit der Hülse integrierend verbunden ist.

2. Handgranate gemäß Anspruch 1, dadurch gekennzeichnet, dass sie, rund um die Klötzchen (4) angeordnet, zumindest eine verkleidungsvorrichtung (5) aufweist, die dieselben gegen die Hülse (1) presst, und die so ausgelegt ist, dass sie bei einer Explosion der Zündkapsel (2) zerstört wird.

3. Handgranate gemäß Anspruch 1, dadurch gekennzeichnet, dass die Klötzchen (4) aus einem weichen, elastisch verformbaren Material bestehen.

4. Handgranate gemäß Anspruch 3, dadurch gekennzeichnet, dass das Material ein Elastomer ist.

5. , Handgranate gemäß Anspruch 1, dadurch gekennzeichnet, dass die Montiereinrichtung (12, 41) eine Clip-Einrichtung ist, mit der die Hülse (1) und ein jedes der einzelnen Klötzchen (4) jeweils versehen sind.

6. Handgranate gemäß Anspruch 1, dadurch gekennzeichnet, dass die Klötzchen (4) um die Hülse (1) herum, auf einer Mehrzahl von ringförmig nebeneinander angeordnet sind, so dass sie einen Köper mit einer äußerlich allgemein zylindrischen Form bilden, wobei die Flansche selbst längs einer einzigen Mittelachse nebeneinander angeordnet sind.

7. Handgranate gemäß Anspruch 1, dadurch gekennzeichnet, dass die Klötzchen schräge Seitenflächen aufweisen.

8. Handgranate gemäß Anspruch 2, dadurch gekennzeichnet, dass die Verkleidungsvorrichtung (5) aus einer Hülle aus einem thermisch zusammenziehbaren Material besteht, das thermisch zusammengezogen worden ist.

9. Handgranate gemäß Anspruch 1, dadurch gekennzeichnet, dass die Zündvorrichtung (3) einen Stopfen, mit dem ein Hebel verbunden ist, und eine Verbindungseinrichtung zum Verbinden des Hebels mit dem Stopfen, die einen mit einem Ring verbundenen Splint aufweist, aufweist.

10. Handgranate gemäß Anspruch 1, dadurch gekennzeichnet, dass die Zündvorrichtung (3) einen Stopfen aufweist, der zumindest eine pyrotechnische Ladung und einen Zünder aufweist.

## Claims

1. Grenade which can be fragmented into projectiles of low kinetic energy, of the type including an igniter device (3) associated with a detonator (2) housed in a sheath (1), the grenade being characterized in that it includes, outside the sheath (1), so as to take the place of the grenade body, individual blocks (4) of a non-metallic material each secured to the sheath by assembly means (12, 41) which are able to come apart upon explosion of the detonator (2), in such a way that this explosion causes the individual blocks to be projected.

2. Grenade according to Claim 1, characterized in that it includes, around the blocks (4), at least one surrounding element (5) clamping the latter against the sheath (1), and intended to be destroyed upon explosion of the detonator (2).

3. Grenade according to Claim 1, characterized in that the blocks (4) are made of a flexible, elastically deformable material.

4. Grenade according to Claim 3, characterized in that the material is an elastomer.

5. Grenade according to Claim 1, characterized in that the assembly means (12, 42) are clipping means with which the sheath (1) and each of the individual blocks (4) respectively are equipped.

6. Grenade according to Claim 1, characterized in that the blocks (4) are juxtaposed in annular fashion around the sheath (1), in several rings which are themselves juxtaposed along the same central axis in order to constitute a body which is of generally cylindrical external shape.

7. Grenade according to Claim 1, characterized in that the blocks have inclined lateral faces.

8. Grenade according to Claim 2, characterized in that the surrounding element (5) is a casing of heat-shrinkable material, which has been heat shrunk.

9. Grenade according to Claim 1, characterized in that the igniter device (3) includes a cap to which a lever is secured, and means for securing the lever to the cap comprising a pin secured to a ring.

10. Grenade according to Claim 1, characterized in that the igniter device includes a cap containing at least one pyrotechnic charge, and a primer.
